# EUROPÄISCHE PATENTSCHRIFT

(11) **EP 1 034 466 B1**
(45) Veröffentlichungstag und Bekanntmachung des Hinweises auf die Patenterteilung: **28.05.2003**
(21) Anmeldenummer: 98965199.7
(22) Anmeldetag: 30.11.1998
(51) Int. Cl.: G05G 1/00

(54) **BETÄTIGUNGSEINRICHTUNG ZUM PEDUELLEN BEDIENEN VON MECHANISCHEN, DRUCKMITTELBETÄTIGTEN ODER ELEKTRISCHEN EINRICHTUNGEN**
ACTUATION DEVICE FOR PEDAL OPERATION OF MECHANICAL, PRESSURE ACTUATED, OR ELECTRIC DEVICES
DISPOSITIF D'ACTIONNEMENT POUR COMMANDER AU PIED DES DISPOSITIFS MECANIQUES, ACTIONNES PAR UN FLUIDE SOUS PRESSION OU ELECTRIQUES

(30) Priorität: 28.11.1997 DE 19752928
(43) Veröffentlichungstag der Anmeldung: 13.09.2000
(73) Patentinhaber: MAQUET GmbH & Co. KG, 76437 Rastatt (DE)
(72) Erfinder: HAHN, Harry, D-76227 Karlsruhe (DE); REVENUS, Rolf, D-76461 Muggensturm (DE); PFLITTNER, Heiko, D-75015 Bretten (DE); GREIS, Wolfgang, D-77815 Bühl (DE); PFEUFFER, Reinhard, D-76477 Elchesheim-Illingen (DE); DÖRR, Holger, D-76437 Rastatt (DE)
(74) Vertreter: Schaumburg, Thoenes & Thurn
(86) Internationale Anmeldenummer: EP9807713
(87) Internationale Veröffentlichungsnummer: WO99028803

(56) Entgegenhaltungen:
- DE-A- 4 329 301
- GB-A- 2 188 711
- US-A- 3 980 848

## Beschreibung

Die Erfindung betrifft eine Betätigungseinrichtung zum peduellen Bedienen von mechanischen, druckmittelbetätigten oder elektrischen Einrichtungen gemäß dem Oberbegriff des Anspruch 1.

Es gibt zahlreiche Geräte, die mit Hilfe eines Fußschalters ein- und ausschaltbar sind oder deren Arbeitsgeschwindigkeit mit Hilfe eines Fußschalters verstellbar ist. Eine solche peduelle Betätigung ist sinnvoll oder notwendig, wenn die Hände für andere Tätigkeiten benötigt werden oder wenn aus Sicherheitsgründen eine kombinierte Hand- und Fußbedienung vorgesehen ist. Solange sich die Bedienungsvorgänge auf das einfache Ein- und Ausschalten von Geräten beschränken, ist eine solche Betätigungseinrichtung einfach zu realisieren. Es gibt jedoch auch Geräte, beispielsweise Operationstische, bei denen es wünschenswert wäre, mehrere Funktionen des Gerätes über ein Fußbedienung zu steuern.

Eine solche Betätigungseinrichtung ist beispielsweise aus der GB-A-2 188 711 bekannt. Bei dieser Lösung ist das kalottenförmige Betätigungselement nach unten gewölbt, so daß es eine nach oben offene annähernd halbkugelförmige Schüssel bildet. Dieses Betätigungselement ist in einer kugelkalottenförmigen Vertiefung gelagert, deren Radius größer ist als der des Betätigungselementes. Das Universalgelenk wird von einer Halbkugel gebildet, die unmittelbar an der gekrümmten Außenoberfläche des Betätigungselementes angeordnet ist, so daß der Schwenkpunkt, um den das Betätigungselement in der Vertiefung verschwenkt werden kann, annähernd in der Kugelfläche des Betätigungselementes liegt. In der kugelschalenförmigen Vertiefung sind Kontaktbahnen ausgebildet, die von dem Betätigungselement in einer jeweiligen Schwenkstellung kontaktiert werden können, um beispielsweise einen Stromkreis zu schließen. Das Betätigungselement wird durch an seinem Umfang eingehängte Federn stets in eine mittlere Gleichgewichtsstellung zurückgestellt. Eine Führung des Betätigungselementes zum Erreichen einer bestimmten Schaltstellung ist nicht vorgesehen.

In der US-A-3,980,848 ist ein Fußschalter beschrieben, der ein topfförmiges Gehäuse hat, in dem vier Schalter kreuzförmig angeordnet sind. Auf der ebenen Abdeckung des Gehäuses ist plattenförmiges Betätigungselement verschiebbar gelagert, das mit einem zentralen Zapfen in das Gehäuse hineinragt und bei einer Verschiebung jeweils einen Schaltstift eines Schalters verschieben und damit den Schalter betätigen kann. Um ein sicheres Schalten zu ermöglichen, ist in der Gehäuseabdeckung eine sternförmige oder kreuzförmige Führungskulisse für den an dem Betätigungselement angeordneten Zapfen ausgebildet.

Der Erfindung liegt die Aufgabe zugrunde, eine Betätigungseinrichtung der eingangs genannten Art anzugeben, die es ermöglicht, mehrere Funktionen eines zu bedienenden Gerätes zuverlässig und bequem mit dem Fuß zu steuern.

Diese Aufgabe wird durch die im kennzeichnenden Teil des Anspruchs 1 angegebenen Merkmale gelöst.

Die erfindungsgemäße Betätigungseinrichtung ist platzsparend und leicht und bequem zu bedienen, wobei die Betätigungsstellungen klar voneinander getrennt werden können. Der Spalt zwischen der Kugelkalotte und dem Rahmen läßt sich gut abdichten, ohne die Beweglichkeit der Kugelkalotte zu beschränken. Ferner kann die Kugelkalotte durch einfaches Abheben des Rahmens jederzeit gut gereinigt werden. Dies ist insbesondere bei einem Gerät wie einem Operationstisch wesentlich, da hier darauf zu achten ist, daß an bewegten Teilen sich kein Schmutz ansetzen kann und daß diese Teile leicht zu reinigen sind.

Diese Lösung ermöglicht ferner auf einfache Weise die Erkennung der jeweiligen Schaltstellung der Kugelkalotte. Das menschliche Auge ist zur Erkennung kreisförmiger Gebilde sehr empfindlich. Deshalb kann die Abweichung der Konzentrizität zweier Kreise sofort erfaßt werden. Es genügt daher, auf der Kugelkalotte einen Kreis vorzusehen, der in der Grundstellung des Betätigungselementes konzentrisch zu dem Rand der Rahmenöffnung liegt. Aus der Veränderung des Abstandes zwischen den beiden konzentrischen Kreisen läßt sich jederzeit die Stellung des Betätigungselementes relativ zu dem feststehenden Rahmen erkennen. Eine weitere Kennzeichnung ist nicht erforderlich.

Die Schaltelemente können von elektrischen Tastschaltem gebildet sein. Diese Lösung ist insbesondere dann zweckmäßig, wenn eine größere Anzahl von Funktionen gesteuert werden soll.

Bei Operationstischen versucht man aus Gründen der Explosionsgefahr in der Regel, elektrische Schaltelemente zu vermeiden. Daher kann man das Betätigungselement auch beispielsweise mit mindestens einem Ventilschieber eines Druckmittelventiles verbinden. Bei einem als Kugelkalotte ausgebildeten Betätigungselemente der oben beschriebenen Art sind bei einer bevorzugten Ausführungsform der Erfindung die Ventilschieber mit dem Betätigungselement jeweils über ein Universalgelenk verbunden und relativ zu dem das Betätigungselement tragenden Universalgelenk derart angeordnet, daß bei jeder Stellbewegung des Betätigungselementes die aktuelle Schwenkachse des das Betätigungselement tragenden Universalgelenkes mit einer Schwenkachse eines der anderen Universalgelenke zusammenfällt. Derjenige Ventilschieber, dessen Gelenkachse mit der aktuellen Schwenkachse des das Betätigungselement tragenden Universalgelenkes zusammenfällt, bleibt bei dieser Schwenkbewegung in Ruhe, während der jeweils andere Ventilschieber verstellt wird und vice versa.

Die Erfindung betrifft ferner einen Operationstisch mit einer Patientenlagerfläche, einer diese tragenden höhenverstellbaren Säule und einem Säulenfuß, einem Hubantrieb zur Höhenverstellung der Säule, einem Neigungsantrieb zum Verschwenken der Patientenlagerfläche um eine Querachse und einem Kantungsantrieb zum Verstellen der Patientenlagerfläche um eine Längsachse, wobei der Operationstisch erfindungsgemäß eine Betätigungseinrichtung der vorstehend genannten Art hat, deren Schaltelemente die Stellantriebe des Operationstisches steuern. Der Chirurg möchte in der Regel aus Gründen der Sterilität und der unterbrechungsfreien Arbeit die Funktionen des Operationstisches nicht manuell steuern. Zudem überdecken Operationstücher die Lagerfläche und hängen seitlich über die Lagerfläche herunter. Bedienungselemente an der Lagerfläche wären daher nicht sichtbar und nur umständlich zu erreichen. Aus diesen Gründen ist eine Fußbedienung des Operationstisches von besonderem Vorteil, die auf einfache Weise und feinfühlig die Steuerung unterschiedlicher Funktionen ermöglicht.

Vorzugsweise ist die Betätigungseinrichtung nahe dem kopfseitigen Ende des Säulenfußes angeordnet, da sie dort am leichtesten zu finden, zu sehen und zu betätigen ist, ohne daß die am Rand der Lagerfläche stehenden Operateure durch die Betätigungseinrichtung behindert würden.

Weitere Merkmale und Vorteile der Erfindung ergeben sich aus der folgenden Beschreibung, welche in Verbindung mit den beigefügten Zeichnungen die Erfindung an Hand eines Ausführungsbeispiels erläutert. Es zeigen:
- Figur 1: eine schematische perspektivische Darstellung eines erfindungsgemäßen Operationstisches,
- Figur 2: eine Draufsicht auf Säule und Säulenfuß des Operationstisches ohne Verkleidung,
- Figur 3: eine teilweise schematische perspektivische Darstellung der erfindungsgemäßen Betätigungseinrichtung allein,
- Figur 4: eine perspektivische Darstellung einer Führungskulisse,
- Figuren 5 (a) bis (c): drei schematische Seitenansichten der in Figur 3 dargestellten Betätigungseinrichtung in drei verschiedenen Stellungen des Betätigungselementes,
- Figuren 6 (a) bis (c): jeweils eine Draufsicht auf die in Figur 5 dargestellten Betätigungseinrichtungen,
- Figur 7: einen Hydraulikschaltplan der durch die erfindungsgemäße Betätigungseinrichtung steuerbaren Antriebe des Operationstisches gemäß Figur 1,
- Figur 8: einen schematischen Querschnitt durch ein Betätigungselement zur Betätigung eines elektrischen Tastschalters,
- Figur 9: ein Schema zur Erläuterung einer Betätigungseinrichtung zur Betätigung einer Vielzahl von Schaltelementen. und
- Figur 10: eine Darstellung der Stellsymbole auf dem Betätigungselement.

Der in Figur 1 abgebildete Operationstisch umfaßt eine mehrgliedrige Lagerfläche 10, deren Mittelabschnitt 12 mit dem oberen Ende einer Säule 14 verbunden ist, die auf einem Säulenfuß 16 ruht. Der Säulenfuß 16 ruht auf Rollen 18, so daß der Operationstisch mobil ist. In Figur 2 ist ein Chassis 20 des Säulenfußes 16 zu erkennen, an dem die Rollen 18 befestigt sind. Innerhalb der Säule 14 ist ein hydraulischer Hubzylinder 22 angeordnet. Die Säule 14 enthält ferner in Figur 1 nicht dargestellte Hydraulikzylinder zum Neigen der Patientenlagerfläche 10 um eine Querachse 24 bzw. zum Kanten der Lagerfläche um eine Längsachse 26 (Figur 1).

An dem Chassis 20 erkennt man ferner eine Hydraulikpumpe 28, die über ein Fußpedal 30 betätigt werden kann, um Druckmittel in die Stellzylinder zu fördern. Zum Absenken des Hubzylinders dient ein über ein Fußpedal 32 entsperrbares Ventil 34. Zur Speicherung des Hydraulikfluids dient ein an dem Chassis 20 angeordneter Tank 36.

Figur 7 zeigt den Hydraulikplan für die Steuerung der Stellzylinder zur Verstellung der Patientenlagerfläche 10. Man erkennt den bereits erwähnten Hubzylinder 22, einen die Bewegung der Patientenlagerfläche 10 um die Querachse 24 bewirkenden Neigungszylinder 38 und einen die Schwenkbewegung der Patientenlagerfläche 10 um die Längsachse 26 bewirkenden Kantungszylinder 40 sowie den Tank 36 und die Hydraulikpumpe 28. Zufluß und Abfluß des Hydraulikfluids zu den Stellzylindern 22, 38 und 40 werden über Ventilsteuerblöcke 42, 44 bzw. 46 sowie einen Ventilsteuerblock 48 gesteuert, der zwei Ventilschieber 50, 52 enthält, die mittels der erfindungsgemäßen Betätigungseinrichtung verstellt werden können. Der Ventilsteuerblock 42 enthält das über den Fußhebel 32 entsperrbare 3/2-Wegeventil 34. Im übrigen sind die Ventilblöcke 42 bis 46 ansich bekannt und brauchen nicht näher erläutert zu werden.

In der Darstellung der Figur 7 befinden sich die beiden Ventilschieber 50 und 52 in ihrer Mittelstellung, in der sie eine Druckleitung 54 zum Hubzylinder 22 durchschalten, so daß dem Hubzylinder 22 mittels der Hydraulikpumpe 28 oder aus einem Druckspeicher 55 Hydraulikfluid zugeführt werden kann. Die Leitungen zu den Stelizylindem 38 und 40 sind dagegen abgesperrt. Wird der Ventilschieber 50 aus der in Figur 7 dargestellten Mittelstellung nach unten oder oben bewegt, steuert er die Druckmittelleitungen so, daß der Kolben des Neigungszylinders 38 entsprechend eingefahren oder ausgefahren und damit die Patientenlagerfläche 10 um die Querachse 24 in der einen oder anderen Richtung gekippt wird. Ebenso läßt sich durch eine Verstellung des Ventilschiebers 52 nach unten oder oben der Kolben des Kantungszylinders 40 einfahren bzw. ausfahren und damit die Patientenlagerfläche 10 um ihre Längsachse 26 verschwenken. In diesen Schaltstellungen der Ventilschieber 50 und 52 wird gleichzeitig jeweils die Druckleitung 54 zum Hubzylinder 22 gesperrt.

Die Betätigung der Ventilschieber 50 und 52 erfolgt mittels einer Betätigungseinrichtung 56, die nahe einer Ecke des Säulenfußes 16 im Bereich des Kopfendes der Patientenlagerfläche 10 angeordnet ist und nun an Hand der Figuren 3 bis 6 näher erläutert werden soll. Die Anordnung ist für die Bedienung von der Kopfseite des OP-Tisches optimiert, da dies die Basisanforderung darstellt.

Figur 3 zeigt in schematischer Weise den Ventilsteuerblock 48 mit verschiedenen Hydraulikanschlüssen. Aus der Oberseite des Ventilsteuerblockes 48 ragen die Enden der Ventilschieber 50 und 52 heraus. Jeder der Ventilschieber 50 und 52 ist über ein Kugelgelenk 58, 60 und eine Verbindungsstange 62 bzw. 64 mit einer Scheibe 66 starr verbunden. Diese Scheibe 66 stellt eine Verbindung zwischen den Stangen 62 und 64 und einer Stützstange 68 her, die ein Betätigungselement 70 in Form einer abgeflachten Kugelkalotte trägt und an ihrem unteren Ende über ein Kugelgelenk 72 an der Oberseite des Ventilblockes 48 gelagert ist. Über dieses Kugelgelenk 72 ist das Betätigungselement 70 im Prinzip in alle Richtungen verschwenkbar. Diese Bewegungsfreiheit des Betätigungselementes 70 wird durch ein trapezförmiges Führungsteil 74 eingeschränkt, das in Figur 4 noch einmal deutlicher dargestellt ist und an seiner Oberseite eine Öffnung 76 hat, deren Rand 78 als Führungskulisse für die Stützstange 68 dient. Die abgerundeten Ecken 80, 82, 84 und 86 der im wesentlichen quadratischen Öffnung 76 definieren die Betätigungsstellungen des Betätigungselementes 70.

Die Kugelgelenke 58, 60 und 72 sind an den Eckpunkten eines rechtwinkligen Dreiecks derart angeordnet, daß eine Schwenkachse 88 durch die Gelenkmittelpunkte des Kugelgelenkes 58 und des Kugelgelenkes 72 verläuft und daß eine zur Schwenkachse 88 senkrechte Schwenkachse 90 durch die Kugelgelenkmittelpunkte der Kugelgelenke 60 und 72 verläuft. Dies führt dazu, daß bei einer Bewegung der Stützstange 68 zwischen den beiden Ecken 80 und 84 der Führungskulisse 78, d.h. einer Schwenkbewegung um die Achse 88, die Stange 62 ebenfalls eine Schwenkbewegung um die Achse 88 ausführt, so daß der Schieber 50 bei dieser Schwenkbewegung in Ruhe bleibt. Dagegen wird bei dieser Schwenkbewegung das außerhalb der Schwenkachse 88 liegende Kugelgelenk 60 angehoben und bewirkt eine translatorische Bewegung des mit ihm verbundenen Ventilschiebers 52. Wird dagegen die Stützstange 68 zwischen den beiden Ecken 82 und 86 der Führungskulisse 78 verstellt, d.h. um die Achse 90 verschwenkt, so bleibt der Ventilschieber 52 in Ruhe, während der mit dem Kugelgelenk 58 verbundene Ventilschieber 50 verschoben wird.

Die Figuren 5 und 6 zeigen das Ventilelement 70 in drei seiner fünf möglichen Stellungen und zwar einmal von der Seite (Figur 5) und einmal von oben (Figur 6). Das Betätigungselement 70 ist dabei von einem Rahmen 92 umgeben, der eine kreisförmige Rahmenöffnung 94 hat, durch die die Kugelkalotte des Betätigungselementes 70 teilweise hindurchtreten kann. In der Stellung (a) nimmt das Betätigungselement 70 seine Mittel- oder Grundstellung ein. In dieser Stellung befinden sich auch die beiden Ventilschieber 50 und 52 in ihrer Mittelstellung, so daß die Zu- und Abflüsse für den Neigungszylinder 38 und den Kantungszylinder 40 gesperrt sind, wogegen die Druckmittelleitung 54 zum Hubzylinder 22 freigeschaltet ist. In dieser Stellung liegt der durch die Abflachung der Kugelkalotte entstandene kreisförmige obere Rand 96 des Betätigungselementes 70 konzentrisch zu dem Rand der Rahmenöffnung 94. Die Stellungen (b) und (c) entsprechen einer Schwenkbewegung des Betätigungselementes 70 um die Achsen 88 bzw. 90. In diesen Stellungen nähern sich die beiden Kreislinien 94 und 96 an ihren linken bzw. unteren Polen. Man sieht deutlich, daß diese Stellungen auch ohne weitere Hilfsmittel leicht zu erkennen und voneinander zu unterscheiden sind.

Man kann nun die Anschlüsse der Stellzylinder so wählen, daß - aus einer bestimmten Bedienungsposition heraus betrachtet - die Stellung des Betätigungselementes 70 auch einer entsprechenden Bewegung der Patientenlagerfläche 10 entspricht (Figur 10). Wird beispielsweise das Betätigungselement nach links oder nach rechts bewegt, entspricht dies einer Kantung nach links oder rechts. Eine Bewegung nach vorne oder hinten entspricht einem Absenken der Patientenlagerfläche am Fußende bzw. einem Absenken der Lagerfläche am Kopfende. Dadurch sind die wählbaren Positionen leicht zu erfassen und die Schaltrichtung gemäß den Figuren 5 und 6 erlaubt eine direkte gedankliche Verbindung zu den Stetivorgängen.

Anstelle einer direkten Kopplung des Betätigungselementes 70 mit einem Ventilschieber kann durch das Betätigungselement 70 auch nur ein elektrischer Tastschalter 98 betätigt werden. Diese in den Figuren 8 und 9 dargestellte Lösung bietet die Möglichkeit, mit ein und demselben Betätigungselement 70 eine Vielzahl von Funktionen zu schalten, wie dies Figur 9 schematisch zeigt. Bei einer geeigneten Ausbildung der Führungskulisse dürfte es möglich sein, auch mit dem Fuß das Betätigungselement 70 hinreichend genau so verstellen zu können, daß mindestens sechs bis acht Tastschalter in unterscheidbarer Weise betätigt werden können.

## Patentansprüche

1. Betätigungseinrichtung zum peduellen Betätigen von mechanischen, druckmittelbetätigten und elektrischen Einrichtungen mit einem flächigen Betätigungselement (70), das in eine Mehrzahl von Richtungen jeweils bis in eine definierte Betätigungsstellung verstellbar ist, in der es ein Schaltelement (50, 52, 98) betätigt, wobei das Betätigungselement (70) in Form einer Kugelkalotte ausgebildet ist, die mittels eines Universalgelenkes (72) schwenkbar gelagert ist, **dadurch gekennzeichnet, daß** die Kugelkalotte in einer kreisförmigen Öffnung (94) eines sie umgebenden Rahmens (92) angeordnet ist, und daß das Universalgelenk mindestens annähernd im Kugelmittelpunkt der die Kugelkalotte enthaltenden Kugelfläche liegt und mit der Kugelkalotte über eine radial gerichtete Stange (68) verbunden ist, die an dem Flächenmittelpunkt der Kugelkalotte angreift und eine die Stellrichtungen bestimmende Führungskulisse (78) durchsetzt.

2. Betätigungseinrichtung nach Anspruch 1, **dadurch gekennzeichnet, daß** die Schaltelemente von elektrischen Tastschaltern (98) gebildet sind.

3. Betätigungseinrichtung nach einem der Ansprüche 1 oder 2, **dadurch gekennzeichnet, daß** das Betätigungselement (70) mit mindestens einem Ventilschieber (50, 52) eines Druckmittelventils (48) verbunden ist.

4. Betätigungseinrichtung nach Anspruch 3, **dadurch gekennzeichnet, daß** die Ventilschieber (50, 52) mit dem Betätigungselement (70) jeweils über ein Universalgelenk (58, 60) verbunden und relativ zu dem das Betätigungselement (70) tragenden Universalgelenk (72) derart angeordnet ist, daß bei jeder Stellbewegung des Betätigungselementes (70) die aktuelle Schwenkachse (88, 90) des das Betätigungselement tragenden Universalgelenkes (72) mit einer Schwenkachse eines der anderen Universalgelenke (58, 60) zusammenfällt.

5. Operationstisch mit einer Patientenlagerfläche (10), einer diese tragenden höhenverstellbaren Säule (14), einem Neigungsantrieb (38) zum Verschwenken der Patientenlagerfläche (10) um eine Querachse (24) und einem Kantungsantrieb (40) zum Verschwenken der Patientenlagerfläche (10) um eine Längsachse (26), **gekennzeichnet durch** eine Betätigungseinrichtung nach einem der Ansprüche 1 bis 4, wobei die Schaltelemente (50, 52, 98) die Stellantriebe (22, 38, 40) des Operationstisches steuern.

6. Operationstisch nach Anspruch 5, **dadurch gekennzeichnet, daß** die Stellantriebe (22, 38, 40) hydraulische Stellantriebe sind.

7. Operationstisch nach Anspruch 5 oder 6, **dadurch gekennzeichnet, daß** die Betätigungseinrichtung nahe dem Kopfende des Säulenfußes (16) angeordnet ist und zur Seite positioniert ist, so daß in jeder Stellung der Lagerfläche der Zugang zum Betätigungselement möglich ist.

## Claims

1. An actuating device for the pedal actuation of mechanical, pressure medium actuated, and electrical devices, with a flat actuating element (70) movable into a defined actuating position in each of a plurality of directions, in which actuating position it actuates a switching element (50, 52, 98), the actuating element (70) being in the form of a spherical cup mounted to pivot by means of a universal joint (72), **characterised in that** the spherical cup is disposed in a circular opening (94) in a surrounding frame (92), and **in that** the universal joint is situated at least approximately at the centre of the spherical surface containing the spherical cup and is connected to the spherical cup via a radially directed rod (68) which engages the centre of the surface of the spherical cup and passes through a guide slot (78) which defines the adjusting directions.

2. An actuating device according to claim 1, **characterised in that** the switching elements are formed by electrical push-button switches (98).

3. An actuating device according to claim 1 or 2, **characterised in that** the actuating element (70) is connected to at least one spool (50, 52) of a pressure medium valve (48).

4. An actuating device according to claim 3, **characterised in that** the valve spool (50, 52) is connected to the actuating element (70) via a universal joint (58, 60) in each case and is so disposed relatively to the universal joint (72) bearing the actuating element (70) that on each adjusting movement of the actuating element (70) the actual pivot axis (88, 90) of the universal joint (72) bearing the actuating element coincides with a pivot axis of one of the other universal joints (58, 60).

5. An operating table with a patient support surface (10), a vertically adjustable column (14) carrying the same, an inclination drive (38) for pivoting the patient support surface (10) about a transverse axis (24) and a tilting drive (40) for pivoting the patient support surface (10) about a longitudinal axis (26), **characterised by** an actuating device according to any one of claims 1 to 4, wherein the switching elements (50, 52, 98) control the adjustment drives (22, 38, 40) of the operating table.

6. An operating table according to claim 5, **characterised in that** the adjusting drives (22, 38, 40) are hydraulic adjusting drives.

7. An operating table according to claim 5 or 6, **characterised in that** the actuating device is disposed near the head end of the column foot (16) and is positioned to the side so that access to the actuating element is possible in any position of the support surface.

## Revendications

1. Dispositif de commande pour commander par pédale des appareils électriques, mécaniques et oléopneumatiques, comportant un élément de commande plat (70) qui est réglable dans une pluralité de directions, à chaque fois jusque dans une position de commande définie dans laquelle il commande un élément de commutation (50, 52, 98), l'élément de commande (70) se présentant sous la forme d'une calotte sphérique qui est montée de façon à pouvoir basculer au moyen d'une articulation universelle (72), **caractérisé en ce que** la calotte sphérique est disposée dans une ouverture circulaire (94) d'un châssis (92) qui l'entoure, et **en ce que** l'articulation universelle se trouve au moins à peu près au centre de sphère de la surface sphérique contenant la calotte sphérique et est reliée à la calotte sphérique, via une barre (68) orientée radialement, qui s'engage avec le centre de la surface de la calotte sphérique et traverse une coulisse de guidage (78) déterminant les directions de réglage.

2. Dispositif de commande selon la revendication 1, **caractérisé en ce que** les éléments de commutation sont formés par des boutons-poussoirs électriques (98).

3. Dispositif de commande selon la revendication 1 ou 2, **caractérisé en ce que** l'élément de commande (70) est relié à au moins un tiroir (50, 52) d'une soupape oléopneumatique (48).

4. Dispositif de commande selon la revendication 3, **caractérisé en ce que** le tiroir (50, 52) est relié à l'élément de commande (70) via une articulation universelle (58, 60), et est disposé par rapport à l'articulation universelle (72) supportant l'élément de commande (70) de telle sorte que, pour chaque déplacement de réglage de l'élément de commande (70), l'axe de basculement actuel (88, 90) de l'articulation universelle (72) supportant l'élément de commande coïncide avec l'axe de basculement de l'une des autres articulations universelles (58, 60).

5. Table d'opération comportant une surface porte-malade (10), une colonne (14) réglable en hauteur supportant ladite surface, un mécanisme d'inclinaison (38) destiné à faire basculer la surface porte-malade (10) autour d'un axe transversal (24) et un mécanisme de retournement (40) destiné à faire basculer la surface porte-malade (10) autour d'un axe longitudinal (26), **caractérisée par** un dispositif de commande selon l'une des revendications 1 à 4, les éléments de commutation (50, 52, 98) commandant les mécanismes de réglage (22, 38, 40) de la table d'opération.

6. Table d'opération selon la revendication 5, **caractérisée en ce que** les mécanismes de réglage (22, 38, 40) sont des mécanismes de réglage hydrauliques.

7. Table d'opération selon la revendication 5 ou 6, **caractérisée en ce que** le dispositif de commande est disposé près de l'extrémité de tête du pied de colonne (16), et est positionné de côté de telle sorte que l'accès à l'élément de commande est possible dans une position quelconque de la surface porte-malade.
